# DEMANDE DE BREVET EUROPEEN

(11) **EP 1 600 582 A2**
(43) Date de publication de la demande: **30.11.2005**
(21) Numéro de dépôt: 05291133.6
(22) Date de dépôt: 26.05.2005
(51) Int. Cl.: E04H 17/14

(54) **Organe de liaison d'un élément de grille à un poteau et procédé de fixation d'un élément de grille au moyen de l'organe de liaison**

(30) Priorité: 27.05.2004 FR 0405731
(71) Demandeur: Devaux, Eric, 27230 Thiberville (FR)
(72) Inventeur: Devaux, Eric, 27230 Thiberville (FR)
(74) Mandataire: Bentz, Jean-Paul

(57) **Abrégé**

L'organe de liaison est destiné à la fixation d'un poteau (12) à un élément de grille et comprend deux corps (151, 152) accolés pour définir, en partant d'une première extrémité vers une deuxième extrémité de l'organe de liaison, un jeu entre des surfaces respectives des deux corps, une partie délimitant une ouverture circulaire de logement d'un poteau (12) dans le prolongement du jeu et une partie d'adaptation (13) saillante radialement destinée à être logée dans un élément transversal d'une grille, chaque organe de liaison étant muni à sa première extrémité d'un boulon (19) dont le serrage est susceptible de réduire le jeu.

## Description

La présente invention concerne un organe de liaison entre un élément de grille et un poteau, par exemple un élément de grille métallique pour clôture comportant des barreaux parallèles reliés au voisinage de leurs deux extrémités par au moins deux traverses respectivement haute et basse.

Un organe de liaison connu destiné à fixer un élément de grille à un poteau est réalisé sous forme monobloc et présente un alésage destiné à être traversé par le poteau. Lors de la fixation de l'élément de grille au poteau, l'organe de liaison est enfilé par l'extrémité supérieure du poteau puis soudé au poteau.

Ce procédé de fixation présente des inconvénients. Ce procédé est relativement long à mettre en oeuvre et nécessite une grande précision de soudure, délicate à respecter, en particulier lorsqu'une grille doit être disposée sur un terrain accidenté.

L'invention vise à résoudre un ou plusieurs de ces inconvénients. Le but de la présente invention est de proposer un organe de liaison utilisable pour former des clôtures en un temps réduit, et en particulier des clôtures de contours compliqués dans des terrains dont le relief peut être accidenté.

L'invention porte sur un organe de liaison d'un élément de grille à un poteau.

Plus précisément, l'organe de liaison comprend deux corps accolés pour définir, en partant d'une première extrémité vers une deuxième extrémité de l'organe de liaison, un jeu entre des surfaces respectives des deux corps, une partie délimitant une ouverture circulaire de logement d'un poteau dans le prolongement du jeu et une partie d'adaptation saillante radialement destinée à être logée dans un élément transversal d'une grille, l'organe de liaison étant muni à sa première extrémité d'un boulon dont le serrage est susceptible de réduire le jeu.

Selon une variante, la partie délimitant l'ouverture est décalée par rapport à la partie d'adaptation dans la direction correspondant à l'axe d'un poteau. Selon encore une variante, le décalage est d'une longueur suffisante pour que deux organes de liaison disposés tête-bêche l'un contre l'autre aient leurs parties d'adaptation au même niveau dans la direction correspondant à l'axe d'un poteau. Selon encore une autre variante, l'organe de liaison comprend au mois une cale accolée à la périphérie des parties des corps formant la partie d'adaptation. Selon une variante, la cale est monobloc, présente une fente s'étendant sur toute sa longueur, présente un évidement logeant la partie des corps formant la partie d'adaptation et présente un épaulement extérieur au niveau d'une de ses extrémités axiales.

On peut également prévoir que le centre de gravité de l'organe de liaison soit décalé de l'axe de l'ouverture circulaire en direction de la partie d'adaptation.

L'invention porte également sur un système comprenant un poteau, un élément de grille présentant un élément transversal, et un organe de liaison tel que décrit ci-dessus et fixé au poteau traversant l'ouverture circulaire et dont la partie d'adaptation est logée dans l'élément transversal de l'élément de grille.

L'invention traite également d'un procédé d'assemblage d'un élément de grille à un poteau, comprenant les étapes consistant à :
- placer deux organes de liaison tels que définis ci-dessus sur un premier poteau de sorte qu'ils soient maintenus par arc-boutement ;
- placer les parties d'adaptation des organes de liaison dans les contours périphériques de deux éléments transversaux respectifs d'un élément de grille ;
- serrer les boulons des organes de liaison de façon à fixer les organes de liaison au poteau.

Selon une variante, le procédé comprend en outre les étapes consistant à :
- encastrer le premier poteau dans le sol ;
- placer deux autres organes de liaison tels que définis ci-dessus sur un second poteau de sorte qu'ils soient maintenus par arc-boutement ;
- placer une extrémité du second poteau dans le sol, pivoter le second poteau et placer les parties d'adaptation des autres organes de liaison dans les contours périphériques des éléments transversaux respectifs de l'élément de grille ;
- serrer les boulons des autres organes de liaison de façon à les fixer au poteau et encastrer le second poteau dans le sol.

D'autres particularités et avantages de la présente invention apparaîtront dans la description détaillée ci-après et dans les dessins annexés, donnés uniquement à titre d'exemples non limitatifs :
- la figure 1 est une vue schématique en élévation d'un élément de grille ou de vantail mobile de portail, fixé à un poteau au moyen d'un organe de liaison selon un mode de réalisation de l'invention ;
- la figure 2 est une vue partielle agrandie en coupe selon II-II à la figure 1 ;
- la figure 3 est une vue partielle agrandie en coupe d'une variante d'un organe de liaison fixé à une traverse ;
- les figures 4 et 5 illustrent une autre variante d'un organe de liaison fixé à une traverse;
- la figure 6 est une vue en perspective d'une variante de fixation d'éléments de grille à un poteau ;
- la figure 7 est une vue de dessus d'un organe de liaison de la figure 6 ;
- les figures 8 et 9 sont des vues en perspective d'un corps de l'organe de liaison des figures 6 et7;
- les figures 10A à 10D sont des vues en coupe d'extrémités supérieures de barreaux ;
- les figures 11 à 15 sont des vues en section transversale de variantes de parties d'adaptation d'un organe de liaison ;
- la figure 16 est une vue en perspective d'une variante d'une partie d'adaptation d'un organe de liaison.

On a représenté à la figure 1 un élément 2 de grille ou de vantail mobile de portail fixé à un poteau 12 par l'intermédiaire d'organes de liaison 14 selon la présente invention. L'élément de grille métallique 2 comporte des barreaux 3 parallèles, adaptés à être placés notamment en position sensiblement verticale, reliés au voisinage de leurs deux extrémités par au moins deux traverses 4 respectivement haute et basse. Chaque traverse 4 peut être constituée, comme représenté en détail à la figure 2, par deux éléments transversaux 5 en tôle pliée ou cintrée de section sensiblement en forme de C.

Dans l'exemple de la figure 2, chaque élément transversal 5 a en section transversale une forme comprenant un tronçon central 7 et deux tronçons latéraux haut et bas 8 et 9 faisant chacun un angle avec le tronçon central 7.

Dans cet exemple, les deux tronçons latéraux 8, 9 forment avec le tronçon central 7 deux angles sensiblement égaux et ont sensiblement la même longueur. Ils sont donc symétriques par rapport au plan médiateur 10 du tronçon central 7 ce tronçon étant en position verticale lorsque la grille est verticale (voir figures 2 et 4). Préférentiellement, chaque poteau 12 a une forme cylindrique et est un tube de section circulaire.

Un élément de grille est fixé à un poteau par l'intermédiaire d'organes de liaison 14. Un organe de liaison 14 est ainsi fixé à chaque traverse 4 à cet effet.

Dans le mode de réalisation illustré aux figures 3 à 9, chaque organe de liaison 14 comporte deux corps 151 et 152 présentant des évidements 1515 et 1525. On utilisera de préférence des corps 151 et 152 qui sont le symétrique l'un de l'autre par rapport à un plan. Les évidements 1515 et 1525 sont disposés en vis-à-vis afin de former une ouverture 16 de forme complémentaire de celle du poteau 12, de section circulaire légèrement supérieure à celle du poteau 12 dans le présent exemple. Dans l'exemple, les corps 151 et 152 présentent respectivement des parties médianes 15111 et 15211 formées d'une portion de cylindre. Les surfaces supérieure (15112 et 15212 respectivement) et inférieure de chaque partie médiane sont sensiblement plates et perpendiculaires aux surfaces 1512, 1522. Ainsi, chaque organe de liaison 14 peut être placé aisément sur un poteau 12 sans nécessiter d'être enfilé par une extrémité du poteau. Par sa configuration en deux corps, un tel organe de liaison 14 peut ainsi être fixé sur un poteau 12 dont les extrémités ne sont pas libres. Le poteau 12 de la figure 1 présente en effet une extrémité encastrée dans le sol et une autre extrémité munie d'une sphère décorative 17 de section supérieure à celle de sa partie cylindrique, ce qui empêcherait l'enfilement d'un organe de liaison monobloc.

Les corps 151 et 152 présentent respectivement des extrémités 1516 et 1526 faisant saillie nettement au-delà des parties médianes 15111, 15211 et des évidements 1515 et 1525. Lorsque les évidements 1515 et 1525 sont disposés en vis-à-vis, les extrémités 1516 et 1526 forment une partie d'adaptation 13. Comme schématisé aux figures 3 à 5, la partie d'adaptation 13 comporte de préférence une partie avant 18 ayant en section transversale un contour périphérique 23 correspondant, avec le jeu nécessaire pour un assemblage facile de la grille, au contour intérieur 24 de l'extrémité libre d'une traverse 4 (un contour octogonal irrégulier dans le présent exemple). Un tel contour polygonal assure une liaison très précise entre la partie d'adaptation 13 et la traverse 4 correspondante, sans aucune possibilité de rotation.

La fixation de l'organe de liaison 14 au poteau 12 et à la traverse 4 peut être réalisée par tout moyen approprié. On peut facultativement prévoir que les extrémités 1516 et 1526 présentent un alésage 1518, 1528 pour une fixation par boulon. On pourrait également prévoir que les extrémités 1516 et 1526 soient simplement emboîtées dans le contour intérieur 24 d'une traverse 4. Les extrémités opposées 1517 et 1527 peuvent également présenter un alésage 1519, 1529 pour une fixation par boulon. Les extrémités 1517, 1527 peuvent présenter une surface plane 1513, 1523 servant d'appui à la tête de vis ou à l'écrou du boulon 19. Les extrémités 1513, 1523 sont saillantes par rapport aux parties médianes 15111 et 15211, du côté opposé aux extrémités 1516, 1526.

Lors du montage, on peut envisager de disposer le poteau dans l'ouverture 16 formée par l'organe de liaison 14, puis de réaliser un présserrage par l'intermédiaire du boulon 19. La saillie formée par la partie d'adaptation 13 présente une dimension très supérieure aux extrémités 1513, 1523 et permet de décaler le centre de gravité de l'organe de liaison 14 par rapport à l'axe de l'ouverture 16. Ainsi, l'organe 14 peut être maintenu dans un premier temps sur le poteau par porte-à-faux.

La partie avant 18 de l'organe de liaison peut alors être insérée dans le contour intérieur 24 de l'extrémité libre d'une traverse 4. L'organe de liaison 14 peut alors être fixé à la traverse 4 par le boulon 20. On réalisera alors le serrage du boulon 19 afin de fixer solidement l'organe de liaison 14 au poteau 12 à une hauteur et une direction souhaitées. L'utilisation du boulon 20 pour fixer la partie d'adaptation 13 à la traverse 4 permet de résoudre d'éventuels problèmes de jeu au niveau de leur emboîtement. Il n'est donc pas indispensable que les tolérances d'ajustement entre la traverse 4 et la partie d'adaptation 13 soient trop strictes. La fixation par un boulon 20 dont la tige traverse à la fois la traverse 4 et la partie d'adaptation 13 permet d'augmenter la résistance de la liaison entre l'élément de grille 2 et le poteau 12, notamment vis-a-vis des chocs.

Les extrémités 1516 et 1526 présentent respectivement des surfaces planes 1511 et 1521 destinées à être placées l'une contre l'autre, afin de former l'ouverture 16. On prévoit que lorsque l'ouverture 16 est formée en appliquant les surfaces planes 1511 et 1521 l'une contre l'autre, un jeu J est formé entre les surfaces planes 1512 et 1522 des extrémités 1517 et 1527. Les surfaces 1512, 1522 sont parallèles respectivement aux surfaces 1511, 1521. Ce jeu pourra être réduit par un serrage adéquat du boulon 19 par déformation élastique de l'organe de liaison 14. Ainsi, il sera possible d'obtenir un serrage ajustable de l'organe de liaison 14 sur le poteau 12. Un serrage correct pourra ainsi être obtenu, quel que soit le jeu initial entre le poteau 12 et l'ouverture 16. Par ailleurs, la réduction du jeu J par serrage du boulon 19 tend à écarter les surfaces 1511 et 1521 l'une de l'autre. Les extrémités 1516 et 1526 étant par ailleurs emboîtées dans le contour intérieur 24, le serrage du boulon 19 améliore le maintien de la partie d'adaptation 13 dans la traverse 4.

Bien qu'on ait décrit des corps 151 et 152 formant une partie d'adaptation 13 de section octogonale, on pourrait également envisager que la section formée soit carrée, rectangulaire ou circulaire, pour s'adapter à différents contours intérieurs 24.

Sur la figure 11, les extrémités 1516 et 1526 accolées définissent une partie d'adaptation 13 de section rectangulaire. Les dimensions approximatives (en millimètres) de la section formée sont de préférence les suivantes : 35 par 22, 45 par 25 ou 55 par 29. La partie d'adaptation 13 ainsi formée peut ainsi être emboîtée dans des tubes de section rectangulaire les plus courants utilisés.

Sur la figure 12, Les extrémités 1516 et 1526 accolées définissent une partie d'adaptation 13 de section circulaire.

Les figures 13 à 15 définissent des variantes permettant d'utiliser des corps 151 et 152 identiques pour différentes formes de contours intérieurs 24. On peut par exemple prévoir que les extrémités 1516 et 1526 définissent une partie d'adaptation 13 de section rectangulaire. Sur la figure 13, on accole des cales 153 et 154 aux extrémités 1516 et 1526 pour maintenir la partie d'adaptation 13 dans un contour intérieur 24 de section supérieure à celle de la partie d'adaptation 13. Sur la figure 14, on utilise des cales 153 et 154 dont la section est une portion de disque. La partie d'adaptation 13 peut alors être maintenue dans un contour intérieur 24 de section circulaire. Sur la figure 15, on utilise des cales 153 et 154 définissant un contour extérieur hexagonal. La partie d'adaptation 13 peut alors être maintenue dans un contour intérieur 24 tel qu'illustré à la figure 2. On pourrait également utiliser des cales 153 et 154 définissant un contour extérieur octogonal tel qu'illustré à la figure 3. L'homme du métier pourra donc utiliser des organes de liaison 14 identiques pour différents éléments de grille en se munissant de cales 153, 154 adéquates.

On peut prévoir que les cales présentent une section constante sur toute leur longueur. Ces cales peuvent notamment être fixées par collage sur les extrémités 1516 et 1526.

La figure 16 illustre une variante de cale 1531 monobloc. Cette cale 1531 présente un évidement 1532 prévu pour loger des extrémités 1516 et 1526 avec un certain jeu. La cale présente un épaulement 1533 au niveau d'une de ses extrémités axiales qui vient en butée contre l'extrémité des éléments transversaux 5 lors de son insertion dans le contour intérieur 24. Une fente 1534 s'étend sur tout l'axe de la cale. Cette fente permet éventuellement de déformer la cale 1531 afin de faciliter son insertion dans le contour intérieur 24.

Comme illustré à la figure 6, chaque extrémité des traverses 4 peut présenter une rainure 51 afin de permettre d'ajuster le positionnement de l'extrémité de l'élément transversal par rapport au poteau 12. Avant le serrage du boulon 20, celui-ci peut alors coulisser dans la rainure 51 afin de permettre cet ajustement.

La partie avant 18 peut éventuellement présenter un épaulement 25, comme illustré aux figures 4 et 5. Le positionnement d'un élément de grille par rapport au poteau peut alors être réalisé de façon très précise. Avec un épaulement 25 ayant une hauteur sensiblement égale à l'épaisseur de la tôle pliée formant les éléments transversaux 5, la jonction visible entre un organe de liaison 14 et un élément transversal 5 est affleurante.

Chaque organe de liaison 14 peut être fixé sur le poteau 12 à une hauteur prédéterminée. Il est ainsi possible de disposer deux éléments de grille 2 situés de part et d'autre d'un même poteau 12 à deux hauteurs différentes, en escalier, pour suivre la pente du terrain sur lequel doit être installée la grille selon la présente invention. Les décrochements 1514 et 1524 réalisés dans les corps permettent également de fixer deux éléments de grille consécutifs à la même hauteur, comme cela ressort de la figure 4.

La section circulaire des poteaux 12 et de l'ouverture 16 permet de donner à deux éléments de grilles adjacents situés de part et d'autre d'un même poteau 12 des orientations différentes pour suivre le contour du terrain à clôturer.

Afin de former une grille à partir d'éléments de grille, de poteaux et d'organes de liaison 14 à deux corps tels que décrits précédemment, on peut envisager le procédé suivant. On encastre un premier poteau 12 dans le sol. On place deux organes de liaison 14 approximativement à leur hauteur de fixation. Ces organes de liaison 14 sont maintenus sur le premier poteau par arc-boutement du fait d'un pré-serrage de leur boulon 19, comme décrit précédemment. On place un élément de grille à la hauteur souhaitée aux moyens de cales, en introduisant les extrémités 1516 et 1526 des organes de liaison dans un contour périphérique 24 respectif des traverses 4. On poursuit alors le serrage des boulons 19 jusqu'à obtenir la fixation souhaitée entre le poteau et l'élément de grille. On dispose un second poteau 12 dans une cavité ménagée dans le sol à l'opposée du premier poteau. On dispose deux organes de liaison 14 sur le second poteau, approximativement à la hauteur de traverses respectives 4. Ces organes de liaison 14 sont maintenus par arc-boutement comme décrit précédemment. On fait pivoter le second poteau et on guide les extrémités 1516 et 1526 des corps 151 et 152 de façon à les introduire dans le contour intérieur respectif 24 des traverses 4. On poursuit alors le serrage des boulons 19 jusqu'à obtenir la fixation souhaitée entre le poteau et l'élément de grille. Le second poteau peut alors être fixé à demeure dans la cavité du sol. La formation de la grille est alors poursuivie de façon similaire pour les éléments de grille suivants, chaque poteau venant d'être encastré ayant la fonction du premier poteau décrit ci-dessus.

Un tel élément standardisé peut ensuite être assemblé de façon simple et rapide à des poteaux pouvant être disposés l'un par rapport à l'autre à des distances et à des niveaux variables et dans des directions variables pour suivre le contour et les déclivités éventuelles d'un terrain mouvementé, pour former une grille adaptée audit terrain. L'assemblage des éléments de grille 2 sur les poteaux 12 se fait alors au moyen d'organes de liaison 14 identiques qui peuvent être, par exemple, des organes moulés en alliage léger.

Les barreaux 3 peuvent également présenter une extrémité supérieure présentant une des formes illustrées aux figures 10A à 10D. Les formes pointues illustrées aux figures 10A et 10B peuvent notamment être réalisées à l'extrémité d'un barreau plein, afin de dissuader quelqu'un d'escalader la grille. Sur les figures 10C et 10D, le barreau présente un embout amovible 26. Les embouts peuvent ainsi être remplacés suivant les besoins ou les souhaits de l'utilisateur de la grille, sans impliquer de modification du barreau lui-même. Les embouts peuvent être configurés pour se fixer par emboîtement d'une embase cylindrique dans l'alésage intérieur d'un barreau creux.

Bien entendu, la présente invention n'est pas limitée aux modes de réalisation décrits et représentés, et ont peut apporter à ceux-ci de nombreux changements et modifications sans sortir du domaine de l'invention.

On peut ainsi par exemple, remplacer la section en forme de C des éléments transversaux par une section de forme différente donnant à ces éléments transversaux la résistance et la rigidité voulues. On peut alors facilement adapter les organes de liaison et les parties d'adaptation au profil retenu pour lesdits éléments transversaux.

## Revendications

1. Organe de liaison (14) destiné à la fixation d'un poteau à un élément de grille, **caractérisé en ce qu'**il comprend deux corps (151, 152) accolés pour définir, en partant d'une première extrémité vers une deuxième extrémité de l'organe de liaison, un jeu (J) entre des surfaces respectives des deux corps, une partie délimitant une ouverture circulaire (16) de logement d'un poteau dans le prolongement du jeu (J) et une partie d'adaptation (13) saillante radialement destinée à être logée dans un élément transversal d'une grille, l'organe de liaison étant muni à sa première extrémité d'un boulon (19) dont le serrage est susceptible de réduire le jeu (J).

2. Organe de liaison selon la revendication 1, dans lequel la partie délimitant l'ouverture est décalée par rapport à la partie d'adaptation (13) dans la direction correspondant à l'axe (21) d'un poteau (12).

3. Organe de liaison selon la revendication 2, dans lequel le décalage est d'une longueur suffisante pour que deux organes de liaison (14) disposés tête-bêche l'un contre l'autre aient leurs parties d'adaptation au même niveau dans la direction correspondant à l'axe d'un poteau.

4. Organe de liaison selon l'une quelconque des revendications précédentes, dans lequel les deux corps sont symétriques l'un de l'autre par rapport à un plan.

5. Organe de liaison selon l'une quelconque des revendications précédentes, dans lequel la partie d'adaptation formée présente une section polygonale.

6. Organe de liaison selon la revendication 5, dans lequel la partie d'adaptation formée présente une section rectangulaire.

7. Organe de liaison selon la revendication 6, comprenant au mois une cale accolée à la périphérie des parties des corps (1516, 1526) formant la partie d'adaptation (13).

8. Organe de liaison selon la revendication 7, dans lequel la cale (1531) est monobloc, présente une fente (1534) s'étendant sur toute sa longueur, présente un évidement (1532) logeant la partie (1516, 1526) des corps formant la partie d'adaptation (13) et présente un épaulement extérieur (1533) au niveau d'une de ses extrémités axiales.

9. Organe de liaison selon l'une quelconque des revendications précédentes, son centre de gravité étant décalé de l'axe de l'ouverture circulaire en direction de la partie d'adaptation.

10. Système comprenant un poteau, un élément de grille présentant un élément transversal, et un organe de liaison selon l'une quelconque des revendications précédentes fixé au poteau traversant l'ouverture circulaire (16) et dont la partie d'adaptation est logée dans l'élément transversal de l'élément de grille.

11. Procédé d'assemblage d'un élément de grille à un poteau, comprenant les étapes consistant à :
- placer deux organes de liaison selon l'une quelconque des revendications 1 à 9 sur un premier poteau de sorte qu'ils soient maintenus par arc-boutement ;
- placer les parties d'adaptation des organes de liaison dans les contours périphériques de deux éléments transversaux respectifs d'un élément de grille ;
- serrer les boulons des organes de liaison de façon à fixer les organes de liaison au poteau.

12. Procédé d'assemblage selon la revendication 11, comprenant en outre les étapes consistant à :
- encastrer le premier poteau dans le sol ;
- placer deux autres organes de liaison selon l'une quelconque des revendications sur un second poteau de sorte qu'ils soient maintenus par arc-boutement ;
- placer une extrémité du second poteau dans le sol, pivoter le second poteau et placer les parties d'adaptation des autres organes de liaison dans les contours périphériques des éléments transversaux respectifs de l'élément de grille ;
- serrer les boulons des autres organes de liaison de façon à les fixer au poteau et encastrer le second poteau dans le sol.
